# EUROPÄISCHE PATENTSCHRIFT

(11) **EP 0 143 914 B1**
(45) Veröffentlichungstag und Bekanntmachung des Hinweises auf die Patenterteilung: **03.05.1989**
(21) Anmeldenummer: 84110557.0
(22) Anmeldetag: 05.09.1984
(51) Int. Cl.: F24C 15/32

(54) **Aussenwandkasten für den Verbrennungsluft- und Abgaskanal eines mit einem Brennersystem arbeitenden Gerätes**
Outside wall box for the combustion air and the waste-gas duct of a device running on a burner system
Boîte disposée sur un mur extérieur pour le carneau de l'air de combustion et du gaz d'échappement d'un appareil marchant avec un système de brûleur

(30) Priorität: 07.09.1983 DE 3332298
(43) Veröffentlichungstag der Anmeldung: 12.06.1985
(73) Patentinhaber: Philipp Kreis GmbH & Co. TRUMA-Gerätebau, 85640 Putzbrunn (DE)
(72) Erfinder: Mossbach, Wilhelm, D-8011 Kirchseeon (DE)
(74) Vertreter: Hain, Leonhard

(56) Entgegenhaltungen:
- EP-A- 0 021 281
- EP-A- 0 043 504
- DE-B- 2 044 756

## Beschreibung

Die Erfindung betrifft einen Außenwandkasten für den Verbrennungsluft- und Abgaskanal eines mit einem Brennersystem arbeitenden Gerätes gemäß dem Oberbegriff des Patentanspruches 1.

Bei einem bekannten Außenwandkasten dieser Art (EP-A1-0 043 504) münden die Verbrennungsluft- und Abgaskanäle übereinander angeordnet und durch eine Rückwand in einen Kastenraum ein. Dazu sind an dieser Rückwand die Anschlußstutzen für die Kanäle ausgebildet. Der obere Anschlußstutzen für den Abgaskanal ist durch einen Austrittsstutzen in den Kastenraum hinein verlängert, so daß die Abgasaustrittsöffnung gegenüber der Eintrittsöffnung des Verbrennungsluftkanales vorgesetzt ist. Der Verbrennungsluftkanal endet hingegen in der Rückwand. Zur Abschirmung der vorgesetzten Austrittsöffnung gegen Windstöße und ungünstige Fahrtwinde ist eine vorgelagerte Abdeckplatte vorgesehen, die oben mit einer Rahmenwand und unten mit einer Trennwand verbunden ist. Da die Rahmenwände die Eintrittsöffnung außerhalb der Abdeckplatte umgeben, entstehen genügend große freie Seitenöffnungen für den Abgasaustritt. Die Aus- bzw. Eintrittsöffnungen dieser beiden Kanäle sind noch durch eine Trennwand im Kastenraum voneinander abgeschirmt. Bei diesem bekannten Außenwandkasten sind zwar die obere Abgas-Austrittsöffnung und die untere Verbrennungsluft-Eintrittsöffnung gegen Windstöße und ungünstige Fahrtwinde durch die vorgesetzte Kastenabdeckung geschützt, jedoch kann dadurch der Zutritt von Regen- und insbesondere Waschwasser nicht immer verhindert werden. Ferner kann sich auch Kondenswasser bilden, das sich im Kastenraum sammelt. Da die Strömungskanäle zum Brennersystem hin meist mit Gefälle verlegt sind, kann durch durch den Außenwandkasten eingetretenes Wasser die Arbeitsweise des Brenners empfindlich gestört werden. Um Regenwasser am Eintritt in einen Zu- und Abluftkanal möglichst zu hindern, ist in ein rechteckiges, in eine Gebäudewand eingebautes Anschlußstück (EP-A2-0 045 833) ein Rahmeneinsatz eingesetzt, dessen Bodenfläche nach außen hin abfällt, so daß in diesen Bereich eingedrungenes Regenwasser oder entstandenes Kondenswasser wieder nach außen abfließt. Abgesehen davon, daß ein Rahmeneinsatz an einem Außenwandkasten der vorbeschriebenen Art nicht einzusetzen ist, bildet dieser Einsatz an seinem inneren Ende eine hochstehende Kante, die in den Anschlußkasten tiefer eingedrungenes Wasser sogar am Rückfluß hindert. Da Wohnwägen u.dgl. fahrbare Räume auch häufig mit Waschwasser direkt bespritzt werden und auch größeren Temperaturschwankungen, die zu innerer Kondenswasserbildung führen, ausgesetzt sind, gewährleisten die bekannten Maßnahmen keine befriedigende Lösung.

Der Erfindung liegt daher die Aufgabe zugrunde, einen Außenwandkasten der eingangs genannten Art so zu verbessern, daß ein Eindringen von Wasser in die zum Brennersystem führenden Strömungsleitungen sowie auch schädliche Wasseransammlungen verhindert werden.

Diese Aufgabe wird an einem Außenwandkasten gemäß dem Oberbegriff des Patentanspruches 1 erfindungsgemäß durch die Merkmale des Kennzeichnungsteiles dieses Patentanspruches gelöst.

Durch die erfindungsgemäße Ausbildung eines Außenwandkastens wird verhindert, daß das in seine Aus- und Eintrittsöffnungen eindringende Wasser tiefer in die Strömungsleitungen gelangen kann, weil die entsprechenden Bodenflächen bis zu den Strömungsleitungen ansteigen. Selbst bei starkem Bespritzen des Außenwandkastens, wie es bei Booten und in Waschanlagen häufig vorkommt, stellen diese Schrägflächen genügend große Hindernisse dar. Diese Schrägflächen bis zu den Anschlußstutzen bewirken ferner, daß eingedrungenes oder durch Kondenswasserbildung angesammeltes Wasser nach außen abgeleitet wird. Auf diese einfache Weise wird die Betriebssicherheit eines geschlossenen Brennersystems wesentlich erhöht. Die erfindungsgemäße Lösung erweist sich nicht nur an einem Außenwandkasten mit einem rechteckigen Kastenraum und einer Kastenabdeckung, sonden auch in Verbindung mit einer zylindrischen Kastenkammer von großem Vorteil. Gerade die getrennten und ineinanderliegenden Strömungskanäle für die Verbrennungsluft und das Abgas in Rohrform eignen sich besonders zum Anschluß flexibler Metallrohre oder -schläuche. Infolge der erfindungsgemäßen Ausbildung eines Außenwandkastens kann der Wanddurchbruch weitgehend unabhängig von der Aufstellung des Heizgerätes, d.h. an einer günstigen Stelle angebracht werden.

Vorteilhafte Weiterentwicklungen der Erfindung sind in den Unteransprüchen gekennzeichnet.

Die Erfindung wird nachfolgend anhand von Ausführungsbeispielen eines Außenwandkastens für eine Gasfeuerung, die auch in der Zeichnung schematisch dargestellt sind, näher beschrieben. Es stellen dar:
Fig. 1 einen Längsschnitt durch einen Außenwandkasten mit voneinander abgesetzten Anschlußstutzen,
Fig. 2 einen Längsschnitt durch einen anderen Außenwandkasten mit ineinanderliegenden Anschlußstutzen und
Fig. 3 eine Ansicht des Außenwandkastens gemäß Fig. 2.

Bei dem in Fig. 1 dargestellten Außenwandkasten sind ein oberer Abgaskanal 1 und ein unterer Verbrennungsluftkanal 2, die zu einer Feuerung (nicht gezeichnet) eines Verbrennungssystems führen und die nahe übereinander angeordnet sind, mittels der Anschlußstutzen 5 und 6 gasdicht an einem Wandkasten 10 angeschlossen. Dieser Wandkasten 10 ist an seiner offenen Außenseite durch eine gitterförmige Kastenabdeckung 20 abgedeckt und wird von einer Rückwand 7 und den Quer- und Längswänden 11 bzw. 12 begrenzt. Der Wandkasten bildet somit ein fertigungs- und einbaugerechtes Formstück, dessen Tiefe zweckmäßig der Tiefe einer Außenwand 13 eines zu beheizenden Raumes angepaßt ist. Bei diesem Außenwandkasten ragt koaxial zum Abgas-Anschlußstutzen 5 ein gegenüber dieser Öffnung etwas erweiterter Austrittsstutzen 15 in den Wandkasten hinein. An seinem freien Ende bildet er eine Austrittsöffnung 8 für das Abgas. Der Verbrennungsluftkanal 2 endet mit dem Anschlußstutzen 6 in der Rückwand 7 und ist somit zum gesamten Kastenraum 18 hin und zu einer Luft-Eintrittsöffnung 9 offen. Die Kastenabdeckung 20 weist nur im Bereich der Abgas-Austrittsöffnung 8 einen Abweiserrahmen 21 und eine davon abgesetzte Abdeckplatte 22 auf, die sich über die ganze Austrittsöffnung 8 erstreckt, so daß diese gegen direkt auftretende Windstöße geschützt ist. Andererseits reicht diese Abdeckplatte nicht bis zu den seitlichen Wänden des Abweiserrahmens 21, damit durch diese Seitenöffnungen 23 die Abgase frei austreten können. Durch diese Öffnungen und insbesondere im Bereich des Verbrennungsluftkanales 2, dem eine Abdeckung völlig fehlt, ist mit dem Eindringen von Wasser, wie insbesondere Regen-oder Waschwasser, zu rechnen. Eingespritztes Wasser bleibt dabei nicht nur im Kastenraum 18 oder im Austrittsstutzen 15 stehen, sondern es besteht auch die Gefahr, daß Wasser bis in die Anschlußstutzen 5 und 6 hineingespritzt wird. Um dies zu verhindern, sind die Anschlußstutzen 5 und 6 vom Wandkasten 10 aus nach hinten ansteigend ausgebildet, wodurch auch die Abgas- und Verbrennungsluftkanäle 1 und 2 zunächst nach oben ansteigen. Weiterhin sollen auch die untere Kastenwand 14, der erweiterte Austrittsstutzen 15 zumindest an seiner Bodenfläche 16 und eine zusätzliche Trennwand 25 ebenfalls nach innen hin ansteigen, damit auch in diesem Bereich kein Wasse stehen bleibt, sondern sogleich nach au- ßen abfließt.

In Fig. 2 und 3 ist ein weiterer einfacher Außenwandkasten dargestellt, der eine Befestigungsplatte 30 mit einer kreisförmigen Öffnung 31 aufweist, an die eine zylindrische Kastenkammer 32 angesetzt ist. Eine Zwischenwand 33 unterteilt diese Kastenkammer und die Öffnung 31, so daß ein oberes Abgas-Abteil 34 mit einer Austrittsöffnung 35 und ein unteres Verbrennungsluft-Abteil 36 mit einer Luft-Eintrittsöffnung 37 entstehen. Das obere Abgas-Abteil ist durch eine Rückwand 39 abgeschlossen, in die ein Anschlußstutzen 40 für den Abgaskanal 41 einmündet. Das untere Verbrennungsluft-Abteil 36 ist hinten offen, so daß die Umfangswand 43 der Kastenkammer zugleich den Anschlußstutzen 44 für den Verbrennungsluftkanal 45 bildet. Wie Fig. 2 sichtbar macht, steigen die Kastenkammer, die Anschlußstutzen und damit die Strömungskanäle von der Befestigungsplatte 30 weg nach hinten an. Eingespritztes Wasser wird daher stets wieder nach außen abfließen.

Ein meistens auf der Außenseite auf die Befestigungsplatte aufgesetztes Abdeck- bzw. Schutzgitter ist der Übersicht wegen nicht gezeichnet.

Wie Fig. 2 zeigt, steht die Zwischenwand 33 einige Millimeter über die Außenebene der Befestigungsplatte vor, um eine Abschirmleiste 46 gegen einen Übertritt des Abgases in die Verbrennungsluftöffnung 37 zu bilden.

Unterhalb der Luft-Eintrittsöffnung 37 ist auf der Befestigungsplatte 30 ein nach außen abstehender Windleitsteg 48 vorgesehen, der sich über die ganze Breite der Öffnung erstreckt und die Windverhältnisse günstig beeinflußt. Vor allem bewirkt er eine Glättung und Beruhigung der von unten aufsteigenden Strömung, die wegen der naheliegenden Laufräder oder meist an der Fahrzeug-Außenwand vorhandenen Wandunebenheiten starke Wirbel aufweist.

Die zylindrische Ausbildung des Kastenraumes 32 gemäß Fig. 2 hat den Vorteil, daß der zum Einbau erforderliche Wanddurchbruch eine einfache zylindrische Bohrung sein kann.

## Patentansprüche

1. Außenwandkasten für den Verbrennungsluft-und Abgaskanal eines mit einem Brennersystem arbeitenden Gerätes, insbesondere eines in einem fahrbaren Raum aufgestellten Heizgerätes, Warmwasserbereiters, Kühlschrankes od. dgl., mit einer durch eine Zwischenwand (16, 33) unterteilten, nach außen offenen Kastenkammer (18, 32), deren oberes Abteil (8, 34) für den Abgasstrom und deren unteres Abteil (9, 36) für den Verbrennungsluftstrom bestimmt sind, und mit getrennten Anschlußstutzen (5, 6, 40, 44) an einer Rückwand (7, 39) der Kastenkammer (18, 32) für die zum Brennersystem führenden Strömungskanäle (1, 2, 41, 45), dadurch gekennzeichnet, daß die Bodenflächen (14, 16, 25; 43, 33) der Kastenkammer (18; 32) und die an die Kastenkammer sich anschließenden Anschlußstutzen (5, 6; 40, 44) zum Brennersystem hin ansteigen und der Anstieg dieser Wände (14, 16; 43, 33) unmittelbar an den Kastenkammeröffnungen (8, 9; 35, 37) beginnt.

2. Außenwandkasten nach Anspruch 1, dadurch gekennzeichnet, daß die Bodenflächen der Anschlußstutzen (5, 6; 40, 44) die gleiche Schrägneigung wie die Bodenflächen der Kastenkammer (18; 32) aufweisen.

3. Außenwandkasten nach Anspruch 1 oder 2, dadurch gekennzeichnet, daß die nach hinten schräg ansteigenden Bodenflächen von einer Umfangswand (43) der zylindrischen Kastenkammer (32) und einer diese Kastenkammer quer unterteilenden Zwischenwand (33) gebildet sind, wobei diese Kastenkammer-Umfangswand (43) mit entsprechender Schrägstellung an einer Befestigungsplatte (30) mit einer der Kastenkammer angepaßten kreisförmigen Öffnung (31) angesetzt ist.

4. Außenwandkasten nach Anspruch 3, dadurch gekennzeichnet, daß die Umfangswand (43) der zylindrischen Kastenkammer (32) zugleich den Anschlußstutzen (44) für den Verbrennungsluftkanal (45) bildet und der Anschlußstutzen (40) für den Abgaskanal (41) an einer Rückwand (39) des durch die Zwischenwand (33) abgeteilten oberen Abgasabteils (34) angesetzt ist.

5. Außenwandkasten nach Anspruch 3 oder 4, dadurch gekennzeichnet, daß die Zwischenwand (33) der Kastenkammer (32) durch eine Abschirmleiste (46) über die Außenfläche der Befestigungsplatte (30) vorsteht.

6. Außenwandkasten nach einem der Ansprüche 3 bis 5, dadurch gekennzeichnet, daß unterhalb der Lufteintrittsöffnung (37) in_{'} die Kastenkammer (32) ein Windleitsteg (48) angebracht ist.

## Claims

1. An outside wall box for the combustion-air and waste-gas duct of an appliance working with a burner system, more especially of a heating appliance, hot-water heater, refrigerator or the like which is erected in a mobile space, with an outwardly-open box chamber (18; 32) which is subdivided by an intermediate wall (16, 33) and the upper compartment (8, 34) of which is intended for the waste-gas stream and the lower compartment (9, 36) of which is intended for the combustion-air stream, and with separate connection pieces (5, 6, 40, 44) on a rear wall (7, 39) of the box chamber (18, 32) for the flow ducts (1, 2, 41, 45) leading to the burner system, characterised in that the bottom surfaces (14, 16, 25; 43, 33) of the box chamber (18; 32) and the connection pieces (5, 6; 40, 44) linking on to the box chamber ascend towards the burner system and the ascent of these walls (14, 16; 43, 33) begins directly at the box chamber apertures (8, 9; 35, 37).

2. An outside wall box according to claim 1, characterised in that the bottom surfaces of the connection pieces (5, 6; 40, 44) have the same sloping inclination as the bottom surfaces of the box chamber (18; 32).

3. An outside wall box according to claim 1 or 2, characterised in that the rearwardly slopingly rising bottom surfaces are formed by a circumferential wall (43) of the cylindrical box chamber (32) and an intermediate wall (33) which transversely subdivides this box chamber, in which respect this box-chamber circumferential wall (43) is affixed with corresponding obliquity to a fastening plate (30) with a circular aperture (31) adapted to the box chamber.

4. An outside wall box according to claim 3, characterised in that the circumferential wall (43) of the cylindrical box chamber (32) at the same time forms the connection piece (44) for the combustion-air duct (45) and the connection piece (40) for the waste gas duct (41) is affixed to a rear wall (39) of the upper waste-gas compartment (34) which is compartmented by the intermediate wall (33).

5. An outside wall box according to claim 3 or 4, characterised in that the intermediate wall (33) of the box chamber (32) protrudes by a screening strip (46) beyond the outer surface of the fastening plate (30).

6. An outside wall box according to one of claims 3 to 5, characterised in that a wind guidance web (48) is installed underneath the air inlet aperture (37) into the box chamber (32).

## Revendications

1. Boîte disposée sur un mur extérieur pour le carneau de l'air comburant et du gaz d'échappement d'un appareil qui fonctionne avec un système de brûleur, en particulier un appareil de chauffage, un chauffe-eau, un réfrigérateur ou similaire installé dans un habitacle mobile, avec une enceinte (18, 32) de boite subdivisée par une cloison (16, 33) intercalaire et ouverte vers l'extérieur, dont le compartiment (8, 34) du haut est destiné au flux de gaz d'échappement et dont le compartiment (9, 36) du bas est prévu pour le flux d'aircomburant, et avec des tubulures (5, 6, 40, 44) de raccordement séparées dans une paroi (7, 39) arrière de l'enceinte (18, 32) de boîte pour les carneaux (1, 2, 41, 45) de circulation menant au système du brûleur, caractérisée par le fait que les surfaces (14, 16, 25; 43, 33) du fond de l'enceinte (18; 32) de la boîte et les tubulures (5, 6; 40, 44) de raccordement qui leur font suite accusent une pente ascendante vers le système du brûleur et que la pente ascendante desdites parois (14, 16; 43, 33) commence immédiatement aux orifices (8, 9; 35, 37) de l'enceinte de la boîte.

2. Boîte disposée sur un mur extérieur suivant la revendication 1, caractérisée par le fait que les surfaces du fond des tubulures (5, 6; 40, 44) de raccordement présentent la même pente d'inclinaison que les surfaces du fond de l'enceinte (18; 32) de la boîte.

3. Boîte disposée sur un mur extérieur suivant la revendication 1 ou 2, caractérisée par le fait que les surfaces accusant une pente ascendante vers l'arrière du fond sont formées par une paroi (43) de l'enveloppe de l'enceinte (32) de la boîte cylindrique et une cloison (33) intercalaire subdivisant ladite enceinte de boite transversalement, tandis que ladite paroi (43) de l'enveloppe de l'enceinte de boîte est rapportée dans une position inclinée en conséquence sur une plaque (30) de fixation avec une ouverture (31) de forme circulaire adaptée à l'enceinte de la boîte.

4. Boîte disposée sur un mur extérieur selon la revendication 3, caractérisée par le fait que la paroi (43) de l'enveloppe de l'enceinte (32) de boîte cylindrique forme en même temps la tubulure (44) de raccordement pour le carneau (46) de l'air de combustion et que la tubulure (50) de raccordement du carneau (41) du gaz d'échappement est appliquée à une paroi (39) arrière du compartiment (34) de subdivision du haut pour le gaz d'échappement.

5. Boîte disposée sur un mur extérieur selon la revendication 3 ou 4, caractérisée par le fait que la cloison (33) intercalaire de l'enceinte (32) de la boîte fait saillie au-delà de la face extérieure de la plaque (30) de fixation par un rebord (46) de protection.

6. Boîte disposée sur un mur extérieur selon l'une des revendications 3 à 5, caractérisée par le fait qu'une lame (48) déflectrice du vent est placée en contre-bas de l'orifice (37) d'admission de l'air dans l'enceinte (32) de la boîte.
